# DEMANDE DE BREVET EUROPEEN

(11) **EP 0 749 711 A1**
(43) Date de publication de la demande: **27.12.1996**
(21) Numéro de dépôt: 95420165.3
(22) Date de dépôt: 21.06.1995
(51) Int. Cl.: A47C 3/02

(54) **Siège à bascule**

(71) Demandeur: Revelut, Daniel, F-69220 Charentay (FR)
(72) Inventeur: Revelut, Daniel, F-69220 Charentay (FR)
(74) Mandataire: Maureau, Philippe

(57) **Abrégé**

Ce siège est du type connu sous l'appellation "balancelle", comprenant un siège (2) proprement dit, suspendu à un portique (3) avec possibilité de pivotement, la partie formant le dossier (5) du siège étant montée pivotante par rapport à la partie formant l'assise (8).

Selon l'invention, la partie formant le dossier (5) peut être bloquée, par des moyens appropriés (16a,16b,17), dans au moins deux positions stables par rapport à la partie formant l'assise (8), à savoir au moins une position dans laquelle ces deux parties (5,8) ne sont pas coplanaires et une position dans laquelle elles sont situées dans le même plan, et une troisième partie (20) est susceptible d'être placée en avant de la partie formant l'assise (8), dans le même plan que celle-ci, indépendamment de l'inclinaison de la partie (5) formant le dossier.

## Description

La présente invention concerne un siège à bascule du type connu sous l'appellation "balancelle".

Les sièges de ce type existent depuis de nombreuses années. Ils comprennent un siège proprement dit, suspendu à un portique et pouvant pivoter par rapport à lui.

Les possibilités d'utilisation de ces sièges traditionnels sont limitées.

Les brevets US 4 341 420, US 2 611 419, DE 389 898 et DE 382 816 décrivent chacun un siège à bascule prévu pour une personne, comprenant un siège proprement dit, suspendu à un portique. La partie formant le dossier du siège est montée pivotante par rapport à la partie formant l'assise et est raccordée, par une structure en parallélogramme déformable, à une partie d'appui située au niveau des pieds de l'utilisateur, cette partie étant également montée pivotante par rapport à la partie formant l'assise et se soulevant simultanément à l'inclinaison vers le bas de la partie formant le dossier.

Les parties pivotantes de ce siège ont pour inconvénient d'être liées l'une à l'autre dans leur mouvement de pivotement. Cette liaison rend ce type de siège instable et guère sécurisant pour l'utilisateur. De plus, elle interdit de réaliser des sièges de grande largeur, sur lesquels plusieurs personnes pourraient prendre place côte à côte. En effet, le poids de l'armature du siège serait alors tel qu'une seule personne aurait des difficultés à faire basculer les parties pivotantes ou à contrôler leur pivotement. Plusieurs personnes devraient, quant à elles, coordonner et contrôler leurs mouvements pour réaliser l'inclinaison, au risque de basculer vers l'arrière.

La structure en parallélogramme déformable a également pour inconvénient d'être particulièrement dangereuse pour les doigts.

En outre, cette structure interdit d'obtenir une surface de repos plane et stable, permettant à un ou plusieurs utilisateurs de s'allonger confortablement et de changer de position sans risque de basculement du siège vers l'arrière ou l'avant.

Certains sièges sont par ailleurs équipés d'une toile pare-soleil. Toutefois, ces toiles ne protègent pas très efficacement du soleil ou du vent, dans toutes les positions du siège.

L'invention vise à remédier à l'ensemble de ces inconvénients.

Le siège qu'elle concerne comprend, de manière connue en soi, un siège proprement dit, suspendu à un portique avec possibilité de pivotement, la partie formant le dossier du siège étant montée pivotante par rapport à la partie formant assise.

Selon l'invention, la partie formant le dossier peut être bloquée, par des moyens appropriés, dans au moins deux positions stables par rapport à la partie formant l'assise, à savoir au moins une position dans laquelle ces deux parties ne sont pas coplanaires et une position dans laquelle elles sont situées dans le même plan, et une troisième partie est susceptible d'être placée en avant de la partie formant l'assise, dans le même plan que celle-ci, indépendamment de l'inclinaison de la partie formant le dossier.

Ainsi, les parties pivotantes sont manoeuvrables indépendamment les unes des autres, et sont aptes, lorsqu'elles sont placées dans le même plan, à constituer une surface plane, stable et confortable sur laquelle une ou plusieurs personnes peuvent s'allonger pour s'exposer au soleil, avec possibilité de balancement.

Ce siège est donc transformable en une "balancelle", lorsque les parties dossier et assise sont disposées en angle l'une par rapport à l'autre et que la troisième partie n'est pas placée en avant de l'assise, et en une surface plane de "bain de soleil", lorsque lesdites parties sont disposées dans le même plan.

Ce siège peut, grâce à l'indépendance desdites parties, avoir une grande largeur, afin que plusieurs personnes puissent prendre place côte à côte sur lui.

Avantageusement, la troisième partie est montée coulissante sous la partie formant l'assise, de sorte qu'en configuration "siège", la profondeur de l'assise peut, le cas échéant, être réglée à volonté.

De préférence, le siège à bascule comprend un toit monté de manière mobile par rapport au portique, pouvant être bloqué, par des moyens appropriés, dans au moins deux positions stables par rapport à celui-ci, à savoir au moins une position plus ou moins horizontale dans laquelle ce toit abrite du soleil, au moins partiellement, les parties précitées formant dossier et formant assise, et une position plus ou moins verticale dans laquelle il n'abrite pas ces parties, ou les abrite très partiellement, et dans laquelle il est susceptible de constituer un pare-vent.

Le toit peut être monté pivotant sur le portique, ou sur la partie formant dossier elle-même, avec laquelle il peut, dans ce deuxième cas, pivoter.

Pour sa bonne compréhension, l'invention est à nouveau décrite ci-après en référence au dessin schématique annexé représentant, à titre d'exemple non limitatif, une forme de réalisation possible du siège à bascule de type "balancelle" qu'elle concerne.
La figure 1 en est une vue de profil, dans une première configuration, et
la figure 2 en est une vue également de profil, dans une deuxième configuration.

Les figures représentent un siège à bascule 1 du type connu sous l'appellation "balancelle", c'est-à-dire comprenant un siège 2 proprement dit suspendu, avec possibilité de pivotement, aux montants latéraux 3 d'un portique.

Le siège 2 comprend une partie formant le dossier 5, constituée par une armature 6 et un coussin de rembourrage 7, et une partie formant l'assise 8, constituée par une armature 9 et par un coussin de rembourrage 10 repliable sur lui-même.

La partie formant le dossier 5 est montée pivotante par rapport à la partie formant l'assise 8 au moyen d'articulations 11, et les bras latéraux 16 de suspension, par lesquels cette partie formant le dossier 5 est reliée au portique 3, sont constitués par des éléments télescopiques 16a,16b pouvant être immobilisés dans une infinité de positions relatives au moyen, par exemple, de vis radiales à têtes moletées 17. Les bras 16 sont articulés à la partie formant le dossier 5, d'une part, et à l'autre paire de bras 18 de suspension, d'autre part.

En outre, une armature 20 est montée coulissante sous l'armature 9, au moyen de glissières (non représentées). Cette armature 20 peut être bloquée par rapport à la partie formant l'assise 8, en position déployée ou en toutes positions intermédiaires, au moyen de clavettes ou de vis telles que précitées, par exemple.

Grâce aux articulations 11 et au réglage de la position relative des éléments 16a,16b formant le bras 16, la partie formant le dossier 5 peut être bloquée dans au moins deux positions stables par rapport à la partie formant assise 8, à savoir une multitude de positions dans lesquelles ces deux parties 5,8 ne sont pas coplanaires l'une par rapport à l'autre, représentées en traits pleins à la figure 1 et en traits mixtes à la figure 2, et une position, représentée en traits pleins à la figure 2, où elles sont situées dans le même plan.

L'armature coulissante 20 peut être déployée en avant de la partie formant l'assise 8 et être recouverte par le coussin 10.

Ainsi que cela apparaît sur la figure 2, la partie formant le dossier 5, la partie formant l'assise 8 et l'armature 20 recouverte par ce coussin 10 sont aptes, lorsqu'elles sont placées dans le même plan, à constituer une surface plane, stable et confortable sur laquelle une ou plusieurs personnes peuvent s'allonger pour s'exposer au soleil, avec possibilité de balancement. Le siège à bascule 1 est donc transformable entre une configuration "balancelle", représentée à la figure 1, et une configuration "bain de soleil", représentée à la figure 2.

En configuration "balancelle", la profondeur de l'assise peut être réglée à volonté, en déployant plus ou moins l'armature coulissante 20 et le coussin 10. Le réglage de la partie formant le dossier 5 selon plusieurs positions permet de parfaitement adapter la balancelle aux désirs des utilisateurs.

En outre, le siège 1 comprend un toit 21 porté par des bras latéraux 22 montés pivotants sur le portique 3. Ce toit 21 peut être par exemple constitué par une armature sur laquelle est tendue une toile.

Le toit 21 est articulé non seulement sur le portique 3 au point 23 mais également sur ses bras support 22, au point 24. Il peut être bloqué, au niveau des articulations 23 et 24, dans plusieurs positions stables, par tout moyen approprié, par exemple par des vis radiales à tête moletée pouvant être serrées.

Ainsi, ce toit 21 peut être placé dans un grand nombre de positions stables en fonction de la configuration du siège à bascule 1, et notamment dans une position plus ou moins horizontale, représentée à la figure 1, dans laquelle il abrite du soleil, au moins partiellement, le siège 2. Il peut également être placé dans de nombreuses positions intermédiaires, dont une est représentée en traits mixtes à la figure 2, dans lesquelles il abrite partiellement le siège 2 ou la surface plane que celui-ci permet de constituer. Enfin, il peut être placé dans une position plus ou moins verticale, représentée en traits pleins à la figure 2, dans laquelle il n'abrite pas la surface plane mais est susceptible de constituer un pare-vent.

Il va de soi que l'invention n'est pas limitée à la forme de réalisation qui vient d'être décrite ci-dessus à titre d'exemple, mais qu'elle en embrasse toutes les variantes.

Ainsi, les bras 16 pourraient être remplacés, par exemple, par au moins un palan avec gorge de blocage du cordon ou par des crémaillères ; l'armature 20 pourrait être escamotée autrement que par coulissement ; le toit 21 pourrait être monté directement sur la partie 5 formant le dossier.

## Revendications

1. Siège à bascule du type connu sous l'appellation "balancelle", comprenant un siège (2) proprement dit, suspendu à un portique (3) avec possibilité de pivotement, la partie formant le dossier (5) du siège étant montée pivotante par rapport à la partie formant l'assise (8), caractérisé en ce que la partie formant le dossier (5) peut être bloquée, par des moyens appropriés (16a,16b,17), dans au moins deux positions stables par rapport à la partie formant l'assise (8), à savoir au moins une position dans laquelle ces deux parties (5,8) ne sont pas coplanaires et une position dans laquelle elles sont situées dans le même plan, et en ce qu'une troisième partie (20) est susceptible d'être placée en avant de la partie formant l'assise (8), dans le même plan que celle-ci, indépendamment de l'inclinaison de la partie (5) formant le dossier.

2. Siège selon la revendication 1, caractérisé en ce que la troisième partie (20) est montée coulissante sous la partie formant l'assise (8).

3. Siège selon la revendication 1 ou la revendication 2, caractérisé en ce qu'il comprend un toit (21) monté de manière mobile par rapport au portique (3), pouvant être bloqué, par des moyens appropriés, dans au moins deux positions stables par rapport à celui-ci, à savoir au moins une position plus ou moins horizontale dans laquelle ce toit (21) abrite du soleil, au moins partiellement, les parties précitées formant dossier (5) et formant assise (8), et une position plus ou moins verticale dans laquelle il n'abrite pas ces parties (5,8), ou les abrite très partiellement, et dans laquelle il est susceptible de constituer un pare-vent.

4. Siège selon la revendication 3, caractérisé en ce que le toit (21) est monté pivotant sur le portique (3), ou sur la partie formant dossier (5) elle-même, avec laquelle il peut, dans ce deuxième cas, pivoter.

5. Siège selon l'une des revendications 1 à 4, caractérisé en ce que les moyens de blocage de la partie formant dossier (5) sont constitués par au moins un palan.
